# FASCICULE DE BREVET EUROPEEN

(11) **EP 0 100 743 B1**
(45) Date de publication et mention de la délivrance du brevet: **27.08.1986**
(21) Numéro de dépôt: 83420126.1
(22) Date de dépôt: 19.07.1983
(51) Int. Cl.: B21B 21/04

(54) **Procédé de laminage à froid de tubes au moyen d'un laminoir à pas de pélerin et dispositif pour la mise en oeuvre du procédé**
Verfahren zum Kaltwalzen von Rohren mittels eines Pilgerwalzwerkes und Vorrichtung zur Durchführung des Verfahrens
Method of cold-rolling tubes by way of a pilper mill and device for carrying out the method

(30) Priorité: 21.07.1982 FR 8213035
(43) Date de publication de la demande: 15.02.1984
(73) Titulaire: VALLOUREC, F-75016 Paris (FR)
(72) Inventeur: Peytavin, Pierre, F-92200 Neuilly-sur-Seine (FR)
(74) Mandataire: de Passemar, Bernard

## Description

La présente invention concerne un procédé de laminage à froid pour la fabrication de tubes au moyen d'un laminoir à pas de pèlerin. Ce laminoir comporte de façon connue des cylindres cannelés montés dans une cage porte-cylindres mobile qui effectue un mouvement de va-et-vient selon l'axe de l'ébauche de tube qui est périodiquement avancée, les cylindres étant entraînés en rotation par un moyen connu. Un mandrin est disposé dans l'axe de l'ébauche qui est ainsi laminée entre les cylindres et le mandrin.

Les laminoirs à pas de pèlerin modernes de ce type fonctionnent à des cadences de laminage élevées qui nécessitent de déplacer l'ébauche de tube à laminer pendant des temps relativement courts, aux instants très précis où la cage arrive en fin de course et où les cylindres libèrent l'ébauche.

Le brevet français n° 1 602 013 décrit un laminoir à pas de pèlerin comportant des dispositifs qui impriment à l'ébauche des mouvements périodiques d'avance selon son axe et de rotation autour de ce même axe, ceci lorsque les cylindres sont au point mort et libèrent l'ébauche, en fin de leur parcours alternatif de va-et-vient.

Les mouvements de rotation sont imprimés à l'ébauche par des pinces-tubes disposés de part et d'autre de la cage porte-cylindres. Les mouvements périodiques et discontinus d'avance sont imprimés à l'ébauche par un poussoir articulé, monté sur un chariot qui supporte l'arrière de l'ébauche et avance de façon continue en direction de la cage.

Comme décrit dans le brevet FR 1 602 013, ce poussoir, en forme de levier, est articulé autour d'un axe. Une came commande le mouvement d'avance axial de l'ébauche en imprimant au poussoir un mouvement de basculement périodique synchronisé avec le mouvement de va-et-vient de la cage porte-cylindres, ceci lorsque la cage est au voisinage du point mort en fin de course de l'un de ses mouvements aller ou retour et que les cylindres libèrent l'ébauche.

Pour la clarté de l'exposé, on désigne ci-après par côté amont le côté d'entrée de l'ébauche à laminer dans la cage porte-cylindres, et par côté aval, le côté sortie du tube de la cage après réduction de sa section par laminage entre les cylindres. On désigne par trajet aller le mouvement amont- aval de la cage et des cylindres et par trajet retour, le mouvement aval-amont, selon l'axe de l'ébauche.

Le laminage, selon la technique décrite dans le brevet FR 1 602 013, est habituellement effectué uniquement lors du trajet aller, soit d'amont en aval des cylindres, les gorges des cylindres étant conçues pour permettre le passage libre de l'ébauche à laminer pendant un court instant au voisinage du point mort amont.

Ainsi, selon cette mise en oeuvre du laminoir, les cylindres travaillent efficacement le métal en le déformant uniquement pendant le trajet aller de la cage. Pendant le trajet retour, les cylindres ne font que repasser sur un produit déjà laminé, sans effectuer de travail de déformation.

Le FR 2 442 674 enseigne cependant qu'il est avantageux de faire avancer et tourner l'ébauche uniquement lorsqu'elle est libérée de l'emprise des deux cylindres, alors qu'ils sont en fin de course au voisinage du point mort aval. Ce brevet enseigne de plus que la déformation de l'ébauche se répartit entre les trajets aller et retour des cylindres bien qu'on ne fasse pas avancer l'ébauche au voisinage du point mort amont.

Le FR 2 463 646 enseigne que, pour obtenir le rendement le plus élevé possible, on fait avancer et tourner l'ébauche au voisinage de chacun des deux points morts amont et aval du mouvement aller et retour des cylindres, l'avance en amont étant différente de l'avance en aval. Ce brevet enseigne que l'avance maximale de l'ébauche peut, selon les circonstances, se faire soit en amont soit en aval. Ce document n'enseigne cependant pas les critères sur lesquels on doit se baser pour définir l'avance amont et l'avance aval. Il n'enseigne pas non plus les moyens de réaliser ces avances, et il n'enseigne pas davantage les moyens permettant d'assurer, dans des conditions satisfaisantes, le laminage au cours du trajet retour. Par contre il est clairement dit dans le FR 2 463 646 que, compte tenu de la conception du laminoir décrit dans ce brevet, l'avance du tube réalisée du côté aval entraîne un travail de formage qui se répartit entre la phase de laminage de l'aval vers l'amont et la phase de laminage de l'amont vers l'aval (voir page 1 lignes 32-45). Ainsi une avance du tube au point mort aval a pour conséquence de perturber la phase de laminage de l'amont vers l'aval.

Par ailleurs, étant donné les masses importantes qu'il s'agit de déplacer de façon cyclique et qui comprennent, non seulement, la cage porte-cylindres, mais aussi l'ébauche et son poussoir, il importe de disposer de moyens de commande présentant à la fois un minimum d'inertie, une grande rapidité d'intervention et une grande précision. En l'absence de ces différents moyens, il ne semble pas que des procédés de laminage à froid par un laminoir à pas de pèlerin comportant une double avance de l'ébauche, se soient développés jusqu'à présent.

On a donc recherché la possibilité de réaliser un procédé de laminage à froid des tubes au moyen d'un laminoir à pas de pèlerin dans lequel on puisse régler chacune des phases de laminage - de l'amont vers l'aval et de l'aval vers l'amont - sans qu'il y ait réaction d'une phase sur l'autre.

On a cherché également afin d'obtenir un rendement maximal à répartir de façon sensiblement égale le travail de déformation de l'ébauche de tube entre le trajet aller et le trajet retour de la cage porte-cylindre. On a cherché aussi la possibilité de déplacer l'ébauche vers l'aval de façon cyclique, au voisinage des points morts amont et aval du mouvement aller et retour de la cage porte-cylindres, avec rapidité et précision, tout en permettant son allongement vers l'amont au cours du laminage durant le trajet retour de la cage porte-cylindres. Enfin, on a cherché à définir le rapport à réaliser de façon préférentielle entre les avances qu'il convient d'effectuer au voisinage du point mort amont et du point mort aval pour obtenir au cours du laminage, durant le trajet aller, à peu de chose près, le même travail de déformation qu'au cours du laminage durant le trajet retour.

On a aussi recherché la possibilité de réaliser un dispositif simple susceptible d'être mis en oeuvre sur un laminoir à pas de pèlerin, dans lequel les phases de laminage - de l'amont vers l'aval et de l'aval vers l'amont - ne réagissent pas l'une sur l'autre, dispositif permettant de réaliser des avances différentes au voisinage des points morts amont et aval, dont les valeurs se trouvent dans un rapport déterminé et sont reproductibles de façon précise.

Le procédé de laminage à froid de tubes, qui fait l'objet de la présente invention, concerne un laminoir à pas de pèlerin, comportant une cage porte-cylindre animée d'un mouvement cyclique d'aller et retour, dans lequel on fait avancer l'ébauche de tube au voisinage de chacun des points morts amont et aval. Il est caractérisé en ce que l'on permet le recul de la partie amont de l'ébauche pendant toute la durée du laminage effectué au cours du trajet en retour de la cage porte-cylindres.

De préférence, le rapport entre l'avance aval et l'avance amont est sensiblement égal à a,a étant le coefficient d'allongement de l'ébauche réalisé au moyen du laminoir.

L'invention concerne aussi un dispositif de commande de l'avance d'une ébauche de tube sur un laminoir à froid à pas de pèlerin dans lequel cette avance est réalisée au moyen d'une came qui effectue un tour pendant que la cage porte-cylindres effectue un va-et-vient, cette came comportant deux bossages d'épaisseurs inégales diamétralement opposés qui agissent sur l'ébauche par l'intermédiaire d'un moyen de transmission, l'un des bossages étant calé pour agir sur l'ébauche au moment où la cage porte-cylindres se trouve au voisinage du point mort amont et l'autre bossage étant calé pour agir sur l'ébauche au moment où la cage porte-cylindres se trouve au voisinage du point mort aval, le dispositif pince-tubes permettant le recul de la partie amont de l'ébauche pendant toute la durée du trajet retour de la cage porte-cylindres. Le bossage de plus faible épaisseur est de préférence calé pour agir sur l'arrière de l'ébauche au voisinage du point mort amont de la cage porte-cylindres.

Un certain nombre de particularités avantageuses du procédé et du dispositif font également partie de l'invention.

On va décrire maintenant, de façon plus détaillée, les caractéristiques du procédé suivant l'invention ainsi que celles d'un dispositif pour la mise en oeuvre de ce procédé. On décrira ensuite un mode particulier de mise en oeuvre de l'invention.

Il est bien connu qu'au cours d'une passe de laminage, toute ébauche subit, dans le sens du laminage, un allongement proportionnel à son amincissement. Dans un laminoir à pas de pèlerin du type considéré, le trajet aller de la cage porte- cylindres ne pose pas de problème. Au voisinage du point mort amont de la cage, un poussoir tel que, par exemple, celui décrit dans le FR 1 602 013, ou tout autre poussoir de type connu, fait avancer l'ensemble de l'ébauche d'une longueur optimale qu'on désigne par «Δ1». Puis, au cours du trajet aller de la cage, l'ébauche s'allonge elle-même d'une longueur (a-1 )01 a étant le coefficient d'allongement. Ce coefficient a est défini comme étant le rapport de la longueur du tube après laminage à la longueur de l'ébauche avant laminage. Ainsi, au cours de la première phase de laminage, qui comprend le déplacement de l'ébauche au point mort amont, puis le trajet aller de la cage porte-cylindres, l'arrière de l'ébauche s'avance de A1, et l'avant s'avande de aA1. La partie avant de l'ébauche étant libre, son déplacement vers l'aval ne pose pas de problème.

En ce qui concerne la deuxième phase de laminage, qui comprend le déplacement de l'ébauche au point mort aval, puis le trajet retour de la cage porte-cylindres, il est apparu que, pour obtenir un rendement optimal du laminoir, il était souhaitable de faire sensiblement le même travail de laminage qu'au cours de la première phase. Ceci veut dire que l'ébauche doit s'allonger d'environ la même longueur (a-1) A1 au cours de trajet retour de la cage et une même quantité de métal supplémentaire doit venir s'engager dans l'emprise des cylindres, ce qui correspond à une même avance effective A1 de l'arrière de l'ébauche au cours de la deuxième phase.

Or, pendant le trajet retour de la cage, l'ébauche s'allonge non pas vers l'aval, mais vers l'amont. Aussi, si on désire avoir un rendement optimal de laminage au cours de la deuxième phase de laminage, il importe:
a) de permettre un allongement de l'ébauche d'environ (a-1 )A1 au cours deu trajet retour de la cage, l'extrémité arrière de l'ébauche ne devant pas venir en butée contre un poussoir ou contre tout autre obstacle susceptible de bloquer son déplacement vers l'amont de façon directe ou indirecte,
b) d'obtenir, à la fin de la deuxième phase, un déplacement effectif de l'ébauche de environ A1 vers l'aval par rapport à la fin de la première phase.

Pour obtenir un rendement maximal du laminoir, les temps de manoeuvre Δθ₁ et Aθ₂ dont on dispose au voisinage des points morts amont et aval pour avancer et tourner librement l'ébauche, ont sensiblement la même durée Δθ. De même, les durées des trajets aller ou retour de la cage sont sensiblement égales. Le durée totale de la deuxième phase de laminage Δt2, incluant la durée Δθ₂ du temps de manœuvre au point mort aval, est ainsi égale à la durée totale Δt₁, incluant la durée Δθ₁, de manoeuvre au point mort amont. On peut admettre que Δt₁ =Δt₂=Δt. Il résulte de ces observations que, pour avoir un rendement optimal de la phase de laminage retour, il importe:
a) lors du temps de manoeuvre au point mort aval Δθ₂, de faire tourner l'ébauche autour de son axe, de façon connue, par exemple du même angle que lors du temps de manoeuvre au point mort amont et de la faire avancer d'une longueur d'environ αΔ1, c'est-à-dire d'une longueur Δ1 égale à l'avance effectuée au point mort amont multipliée par le coefficient a.
b) pendant le trajet retour de la cage l'ébauche s'allonger vers l'amont d'une longueur d'environ (α-1)Δ1.

Ainsi, en fin de la deuxième phase, l'arrière de l'ébauche se trouve effectivement avoir avancé d'une longueur résiduelle d'environ Δ1 sensiblement égale à son avance lors de la première phase de laminage.

L'invention concerne également un dispositif de commande d'avance de l'ébauche pour la mise en oeuvre du procédé qui vient d'être décrit. Ce dispositif permet d'effectuer, dans des conditions particulièrement favorables, l'avance périodique de l'ébauche suivant les lois qui viennent d'être établies. Il comporte, de façon connue, un poussoir en forme de levier basculant, analogue à un culbuteur, qui est avantageusement monté sur un chariot tel que, par exemple, celui décrit dans le FR 1 602 013. Ce chariot supporte l'arrière de l'ébauche tout en avançant à une vitesse pratiquement constante en direction de la cage porte-cylindres. Le basculement du poussoir est commandé par une came qui effectue une rotation de un tour complet pendant que la cage porte-cylindres effectue un aller et retour. La particularité du dispositif suivant l'invention consiste en ce que la came comporte deux bossages diamétralement opposés, qui commandent chacun un mouvement de basculement du poussoir et, par conséquent, un mouvement d'avance de l'ébauche. La came est calée de façon telle que les avances de l'ébauche se produisent lorsque la cage cylindres se trouve au voisinage de chacun des deux points morts amont et aval.

L'épaisseur du premier bossage est telle que le basculement correspondant du poussoir transmette à l'ébauche une avance optimale de Δ1 au voisinage du point mort amont, avant de trajet aller de la cage porte-cylindres. Cette valeur Δ1 est déterminée de façon connue en fonction de divers paramètres tels que: qualité du métal, dimensions de l'ébauche et du tube à réaliser, caractéristiques des cannelures des cylindres et du mandrin, ou autres.

De façon préférentielle, le second bossage, diamétralement opposé sur la came, a sensiblement pour épaisseur celle qui permet au poussoir de transmettre à l'ébauche une avance sensiblement égale à αΔ1 au voisinage du point mort aval, avant le trajet retour de la cage porte-cylindres. Pour tenir compte de la vitesse d'avance constante ^{Δ1}_{Δt} du chariot et du coefficient multiplicateur k du poussoir en forme de levier, l'épaisseur, e₁ du premier bossage est sensiblement de k Δ1 (1- ^{Δθ}_{Δt} ) et l'épaisseur e₂ du deuxième bossage de k Δ1 (α-^{Δθ}_{Δt} ).

La description et les figures ci-après présentent, de façon non limitative, un mode particulier de mise en oeuvre de l'invention.
La figure 1 représente, en vue cavalière, un laminoir à froid à pas de pèlerin, qui permet la mise en oeuvre du procédé suivant l'invention.
La figure 2 représente, en coupe selon son plan de symétrie vertical, un chariot qui supporte l'arrière de l'ébauche et qui est équipé du dispositif de commande d'avance de l'ébauche suivant l'invention.
La figure 3 représente plus en détail, en coupe, selon le même plan, la came suivant l'invention qui commande le basculement du poussoir.
Les figures 4a, 4b, 4c, 4d, 4e représentent schématiquement chacune une demi-coupe axiale de l'ébauche au début et en fin de chacune des deux phases de laminage consécutives, aller et retour, correspondant à un cycle complet de laminage aller-retour de la cage porte-cylindres dans le procédé suivant l'invention.
La figure 5 est un diagramme où sont représentés schématiquement en ordonnées, les déplacements successifs de la partie arrière de l'ébauche en fonction du temps au cours du cycle décrit dans les figures 4a à 4c.

En figure 1, est représenté un laminoir à froid à pas de pèlerin, de conception analogue à celui qui est, par exemple, décrit dans le FR 1 602 013. La cage porte-cylindres (1 ) est figurée en traits mixtes. Les bielles (2-2') lui communiquent un mouvement alternatif d'aller et retour selon l'axe (XX') de l'ébauche (3). Un chariot (4) comportant un poussoir (5) représenté plus en détail en figure 2, supporte l'arrière de l'ébauche (3). Ce chariot (4) est entraîné par une vis(6) qui le fait se déplacer de façon continue et régulière à la vitesse Δ1 /At en direction de la cage (1 ), c'est-à-dire dans le sens de la flèche (F) définissant le sens amont- aval. Des pinces tubes (7-7') maintiennent l'ébauche (3) en amont et en aval de la cage (1). Comme dans l'art antérieur, ces pinces tubes (7-7') font périodiquement tourner l'ébauche (3) autour de son axe (XX') d'un angle de, par exemple, 60°, ceci lorsque la cage (1 ) arrive à l'un de ses points morts en fin de course aller ou retour. L'ébauche (3) glisse dans les pinces (7-7') lorsque le poussoir (5) la fait avancer par rapport au chariot (4).

Une pince tige (8), située à l'arrière du laminoir, maintient un mandrin interne (9) et le fait périodiquement tourner en synchronisme avec les rotations de l'ébauche (3). Ce mandrin ne subit aucun déplacement axial.

En figure 2, la coupe du chariot (4) par le plan vertical passant par l'axe (XX') de l'ébauche, permet d'en mieux voir les détails. Ce chariot (4) supporte l'arrière de l'ébauche (3) par l'intermédiaire d'une douille (10) et d'un fourreau tournant creux (11). L'ébauche (3) est poussée par l'arrière par l'intermédiaire d'une butée à ressort (12) solidaire du fourreau (11). Comme le montre la figure, la douille (10) peut se déplacer par rapport au chariot suivant l'axe (XX') en glissant sur des portées (P-P'). Un ressort héliocoïdal (13) est comprimé lorsque la douille (10) se déplace par rapport au chariot vers l'amont. Le poussoir (5) est articulé autour d'un axe horizontal (15) solidaire du chariot (4). La partie inférieure du poussoir (5) est divisée en deux doigts (14) symétriques du plan de coupe pour laisser passer le mandrin interne fixe (non représenté ici) dans l'axe de l'ébauche (3) ainsi que pour permettre les changements d'ébauche (3).

Ainsi l'ébauche (3) se trouve poussée vers l'avant par la combinaison d'une part, du déplacement continu du chariot (4) entraîné par la vis (6) à la vitesse constante A1 /Δt et, d'autre part, de la poussée périodique des doigts (14) du poussoir (5) qui oscille autour de l'axe (15). Le poussoir (5) est commandé par une tige à galet (16) et une came (17) agissant en antagonisme de la douille (10).

Suivant l'invention, la came (17) comporte deux bossages (18-19) diamétralement opposés, comme représenté en figure 3.

L'épaisseur (e₁) du bossage (18) mesurée au-delà du rayon minimal (r) de la came, est déterminée de façon que, lorsque ce bossage agit sur le poussoir (5) per l'intermédiaire de la tige à galet (16), ce poussoir déplace vers l'amont l'ébauche (3) par l'intermédiaire de la douille (10) et du fourreau (11) d'une longueur Δ1 lorsque la cage se trouve au voisinage du point mort amont. De même, et de façon préférentielle, l'épaisseur (e₂) du bossage (19) mesurée au-delà de ce même rayon (r), est déterminée de façon que, par l'intermédiaire du poussoir (5), ce bossage provoque une avance de l'ébauche de αΔ1, lorsque la cage porte-cylindres se trouve au voisinage du point mort aval.

Plus exactement, pour tenir compte, d'une part, de l'avance propre A ^{Δθ}_{Δt} du chariot (4) pendant les temps morts amont et aval, et, d'autre part, du coefficient «k» égal au rapport des longueurs des bras supérieur et inférieur du poussoir (5) par rapport à l'axe (15), l'épaisseur (e1) du bossage (18) est sensiblement k Δ1 (1 - ^{Δθ}_{Δt} ) et l'épaisseur (e₂) du bossage (19) est sensiblement k Δ1 (a ^{Δθ}_{Δt} ). Le profil de la came (17) correspond sensiblement au profil de la courbe en escalier (0 C₂ C₃ C₄ C₅...) de la figure 5, qui représente le déplacement de la partie arrière de l'ébauche en fonction du temps. La came (17) peut être tracée en lui donnant pour épaisseur des bossages, la différence entre les ordonnées de la courbe (O C₂ C₃ C₄C₅...) et les ordonnées de la droite (OY) représentant le déplacement du chariot (4) selon l'axe (XX') à une vitesse constante ^{Δθ}_{Δt} . Pour tenir compte de l'inertie des pièces mécaniques et éviter les à-coups, les points anguleux de la courbe (0 C₂ C₃ C₄ C₅...) sont évidemment arrondis sur la came (17).

Pour mieux comprendre le mode préférentiel de mise en oeuvre du procédé, on a représenté de façon schématique, et sans tenir compte d'une échelle, aux figures 4a, 4b, 4c, 4d, 4e, en coupe, les positions successives de l'ébauche (3) par rapport au mandrin (9), avant et après chacune des deux phases d'un cycle complet de laminage avec un mouvement aller et retour de la cage (1).

Comme il est bien connu par les praticiens, le mandrin (9) est tourné autour de l'axe (XX') au cours du temps de manœuvre au point mort Δθ, avant chaque passe de laminage aller ou retour, ceci en même temps que l'ébauche (3) mais n'est jamais déplacé selon l'axe (XX').

Comme les mandrins de l'art antérieur, ce mandrin (9) comporte une partie arrière cylindrique et une partie avant qui va en s'amincissant selon un profil en soi connu pour épouser au mieux la déformation de l'ébauche (3) au cours d'une passe de laminage.

Le plan orthogonal par rapport à l'axe XX', selon lequel se raccordent la partie cylindrique et la partie avant amincie du mandrin (9) est ici repéré en (AA').

Pour la clarté de l'exposé, un plan orthogonal fixe, plus en arrière, a été repéré par (BB'). Un repère (C) a été également figuré sur l'arrière de l'ébauche (3) qui s'avance pas à pas entre chaque passe de laminage, aussi bien aller que retour. Ce repère (C) occupe successivement les positions (C₁, C₂, C₃, C₄, C₅...) par rapport au plan (BB'). Ces repères (C₁, C₂, C₃, C₄, C₅...) on été également portés sur les points correspondants du diagramme de la figure 5, ainsi que sur la came en figure 3.

Sur la figure 5, le point (0) de départ des courbes correspond au point (C₁). Un repère (D) a été figuré sur la partie déjà laminée de l'ébauche à l'aplomb de l'extrémité (20) du mandrin (9).

En fin d'une opération complète de laminage par mouvement aller-retour de la cage (1), l'ébauche (3) se trouve plaquée sur le mandrin (9) par la dernière phase retour comme représenté en figure 4a. Le repère (C₁) se trouve dans le plan repéré (BB').

Afin de permettre un travail de laminage au cours du prochain cycle de laminage et, plus particulièrement, au cours de la prochaine phase aller de la cage (1), l'ébauche (3) est avancée par le chariot (4) et le poussoir (5) d'une longueur Δ1, ceci pendant le temps disponible au point mort amont Δθ₁ de la cage porte-cylindres (1). Le repère (C₁) vient en (C₂) à une distance Δ1 en aval du plan (BB'), comme représenté en figure 4b.

L'ébauche (3) se détache du mandrin (9) comme cela est particulièrement apparent à proximité du plan (AA') en figure 4b. Le point (D) de la partie laminée qui se trouvait en (D₁) à l'aplomb de l'extrémité avant (20) de l'ébauche (3) s'est avancé de Δ1 en (D₂), comme représenté en figure 4b.

Le trajet aller, soit dans le sens (F) de la cage (1), amincit alors l'ébauche en l'allongeant et en la plaquant sur le mandrin (9), comme représenté figure 4c. Le repère (C) est resté en (C₃) à la même distance Δ1 du plan (BB'). Le point (D) de l'ébauche (3) s'est avancé en (D₃) à une distance aA1 de l'extrémité avant (20) du mandrin (9).

Pendant que la cage (1 ) est au point mort aval, sous l'action du chariot (4) et du poussoir (5), l'ébauche (3) est à nouveau avancée mais cette fois-ci, non pas d'une longueur Δ1, mais d'environ αΔ1, comme représenté en figure 4d où le repère (C) vient en (C₄) à une distance d'environ αΔ1 en aval de sa position antérieure (C₃), c'est-à-dire à une distance d'environ (1 + a) Δ1 du plan (BB'). Le repère (D) est simultanément avancé au-delà de sa position précédente (D₃) de la même distance d'environ αΔ1. Il se trouve ainsi en (D₄) à une distance d'environ 2 αΔ1 de ladite extrémité (20). Au cours du trajet en retour de la cage (1 ), l'ébauche se trouve plaquée contre le mandrin (9). L'extrémité avant de l'ébauche ne se déplace pas, comme cela est matérialisé par le repère (D5) qui ne se déplace pas par rapport à (D₄). Le métal de l'ébauche est cependant refoulé vers l'arrière et le repère (C) vient en (C₅) à une distance 2 Δ1 en aval du plan (BB'),comme représenté en figure 4e. On peut alors recommencer un nouveau cycle aller-retour de laminage qui débutera par une nouvelle avance de l'arrière de l'ébauche (matérialisée par le point C) d'une nouvelle longueur Δl.

Le recul de l'arrière de l'ébauche (3) au cours du trajet retour de la cage (1 ) est rendu possible par la commande du poussoir (5) par la partie descendante (C₄ C₅) du bossage (19) de la came (17). La forme de la partie descendante (C₄ C₅) de ce bossage (19) correspond à un recul des doigts (14) du poussoir (5) qui permet le recul de la douille (10) et du fourreau (11) poussés par l'extrémité arrière de l'ébauche.

La forme de la came (17) se déduit facilement du diagramme de la figure 5 où, en abscisse (OT), est porté le temps et, en ordonnée (OL), l'avance de l'arrière de l'ébauche matérialisée par le repère C. L'avance continue du chariot (4) selon l'axe (XX') est matérialisée par la droite (OY). La pente de cette droite est Δ1 /Δt.

Les intervalles de temps égaux «t» pris pour effectuer chaque phase de laminage aller ou retour sont matérialisés par les repères (t₁, t₂, t₃, t₄) sur l'axe des temps. Les avances effectives effectuées par l'arrière de l'ébauche (ou le point C) au cours de chaque phase, sont matérialisées par les ordonnées de la courbe (0 C₂ C₃ C₄ C₅). Le point (C₁) est confondu avec l'origine (O). Cette courbe se répère ensuite. Sur l'axe des temps, on remarque les intervalles Δθ₁ et Δθ₂ correspondant à la durée des temps de manœuvre disponibles aux points morts amont et aval du mouvement de la cage (1 ).

C'est pendant ces intervalles de temps Δθ = Δθ₁ = Δθ₂ que l'ébauche (3) est libérée de l'emprise des cylindres et peut être avancée sous l'effet combiné de l'avance du chariot (4) et des doigts (14) du poussoir (5).

De même, la figure 6 représente les déplacements de la partie avant de l'ébauche en fonction du temps. Les échelles utilisées sont les mêmes que sur la figure 5. Le point (D₁) est confondu avec l'origine 0. Les points (D₂, D₃, D₄ et D₅) correspondent aux mêmes instants que les points (C₂, C₃, C₄, C₅) de la figure 5. On voit que, au cours d'un cycle complet, l'avant (D) avance de 2 αΔ1, tandis que l'arrière (C) avance de 2 Δ1.

Pendant le premier temps mort Δθ₁, l'arrière de l'ébauche (C) ainsi que l'avant (D) avancent simultanément d'une longueur Δ1 de (C₁) en (C₂) et de (D₁) en (D₂). Cette avance résulte, d'une part, d'un déplacement Δ1 ^{Δθ}_{Δt} du fait de l'avance du chariot (4) dans son ensemble et, d'autre part, d'un déplacement Δ1 (1 - ^{Δθ}_{Δt} ) sous la poussée des doigts (14) du poussoir (5) actionné par la partie montante (C₁ C₂) du bossage (18) de la came (17). Pendant le trajet de laminage aller, le point (C) reste sensiblement immobile en (C₂), car les doigts (14) du poussoir (5) n'exercent pas de pression sur la douille (10). En effet, l'avance Δ1 (1- ^{Δθ}_{Δt} ) du chariot (4) est compensée par le recul des doigts (14) correspondant à la partie descendante (C₂ C₃) du bossage (18). Simultanément, le point (D) avance de (D₂ à D₃) d'une longueur (α-1 ) Δ1.

Pendant le deuxième temps mort Δθ₂, l'avant comme l'arrière de l'ébauche (3) avancent environ de αΔ1. Les repères (C) et (D) viennent respectivement en (C₄) et (D₄). Cette avance est la résultante, d'une part, de l'avance du chariot (4) de Δ1 ^{Δθ}_{Δt} et, d'autre part, de l'avance de environ Δ1 (α- ^{Δθ}_{Δt} des doigts (14) actionnés par la partie montante C₃ C₄ du bossage (19). Les parties montantes des bossages (18-19) correspondent l'une et l'autre à une même angle β =π ^{Δθ}_{Δt} ·

Pendant le trajet en retour, l'avant de l'ébauche (D) reste immobile en (D5) tandis que l'arrière recule d'environ (a-1 ) Δ1, le point C se déplaçant de C₄ à C₅.

Le recul de l'arrière (C) de l'ébauche (3) est permis car, à l'avance du chariot (4) de Δ1 (1 - ^{Δθ}_{Δt} ), s'oppose un plus grand recul égal à Δ1 (α- ^{Δθ}_{Δt} ) des doigts (14) du poussoir (5) actionnés par la partie descendante (C₄ C₅) du bossage (19) de la came (17).

Des essais ont montré que, suivant les types de cannelures et de mandrins utilisés, on peut observer un faible recul de la partie arrière de l'ébauche au cours du trajet de laminage aller. Ce recul dépend, en particulier, de la position du rayon neutre du cylindre de laminage par rapport à la profondeur de la cannelure. Le rayon neutre est le rayon du cercle pour lequel la vitess circonférentielle est égale et opposée à la vitesse de translation de la cage. On comprend aisément que, lorsque le tube entre en contact avec la cannelure dans sa zone la plus profonde, c'est-à-dire de rayon inférieur au rayon neutre, le cylindre a tendance à entraîner le métal dans le sens du déplacement de la cage, car la vitesse circonférentielle à fond de gorge est inférieure à la vitesse de translation dans le sens du déplacement.

Au contraire, en fin de cannelure, dans la zone de faible profondeur de celle-ci, la vitesse circonférentielle à fond de gorge est supérieure à la vitesse de translation et le cylindre a, au contraire, tendance à entraîner le métal en sens inverse du sens de déplacement de la cage.

Un très grand avantage du procédé et du dispositif suivant l'invention est qu'ils permettent de donner aux bossages de la came la forme voulue pour accompagner de déplacement relatif de l'arrière de l'ébauche par rapport au chariot au cours de trajets de laminage.

Il n'est généralement pas nécessaire que le profil de la came dans la zone descendante (C₂-C₃) soit tel que les doigts (14) dans leur mouvement de recul demeurent en contact avec la partie arrière de la douille (10) solidaire de l'ébauche (3) dans son mouvement de déplacement relatif vers l'amont par rapport au chariot (14). Ceci veut dire que la pente de descente du profil de came au-delà du sommet du bossage (18) peut être, si on le désire, beaucoup plus rapide que la pente minimale qui assure le recul des doigts (14) à une vitesse à chaque instant égale à la vitesse relative de recul de l'arrière de l'ébauche (3) par rapport au chariot (4).

Par contre, au cours du trajet de laminage en retour il est très important de contrôler le mouvement de recul de l'ébauche grâce à un profil adapté de la came dans la zone descendante (C₄-C₅) au-delà du sommet du bossage (19).

En effet, du fait de l'avance αΔ1 de l'ébauche qui a été réalisée au niveau du point mort aval, l'ébauche est décollée de la partie amincie du mandrin sur une longueur importante et risque de glisser vers l'amont en échappant en partie à l'emprise des cannelures des cylindres au cours du trajet de retour de la cage porte-cylindres. Le profil de came dans la zone (C₄-C₅) doit donc être étudié afin de permettre le recul sans glissement de l'ébauche par rapport au chariot. Cette vitesse de recul sans glissement de l'ébauche au cours de la phase de laminage en retour dépend de nombreux facteurs tels que les caractéristiques physiques du métal à laminer, la section de l'ébauche, le coefficient d'allongement «α» qui lui est imposé, la forme du mandrin dans la zone de laminage, et la forme correspondante des cannelures des cylindres.

Dans la pratique on s'attache en général, à donner à la came dans la zone (C47-C5) un profil tel que la vitesse de recul des doigts (14) soit sensiblement égale à chaque instant à la vitesse de recul de l'ébauche sans glissement.

Afin d'éviter les risques de rupture du poussoir ou de la came, il est utile de prévoir un moyen limiteur d'efforts tel qu'un ressort taré qui peut être intercalé en un point convenable de la transmission mécanique entre l'arrière de l'ébauche et la came. Ce dispositif peut également être logé au niveau du moyen d'entraînement du chariot porte-came.

Il est possible de disposer entre la came (17) et le poussoir (5) non pas une tige à galet (16) roulant directement sur la came, mais un moyen de transmission comportant un réglage d'amplitude permettant de modifier le coefficient «k» de transmission aux doigts (14) des déplacements provoqués par les bossages (18) et (19). On peut, par exemple, faire appel à une liaison entre came (17) et poussoir (5) réalisée au moyen d'un levier présentant au moins un bras réglable tel que celui décrit dans le FR 2 379 326. Grâce à un tel dispositif, on peut modifier l'avance en fonction des caractéristiques de déformabilité des métaux ou alliages à transformer, «α» restant constant pour une came donnée.

On peut envisager également de disposer la came et le poussoir non pas sur un chariot mobile, mais à un emplacement fixe, le poussoir (5) entraînant alors l'ébauche (3) par l'intermédiaire d'une transmission directe.

On peut aussi, au lieu d'une seule came, utiliser deux cames synchronisées, l'une comportant le bossage (18) et l'autre, le bossage (19). Ces deux cames peuvent actionner chacune de façon directe ou indirecte, un poussoir dont les doigts viennent en appui sur l'arrière de l'ébauche, généralement par l'intermédiaire d'une douille.

Les essais ont montré que le procédé et le dispositif suivant l'invention permettent d'accroître de façon remarquable la productivité des laminoirs à froid à pas de pèlerin grâce à la répartition équilibrée du travails de laminage sur tout le cycle de fonctionnement, sans modifier la cadence de fonctionnement de la cage porte-cylindres. Par ailleurs, compte tenu des cadences élevées de marche de la cage, il est particulièrement avantageux de monter le dispositif d'avance sur un chariot mobile tel que celui décrit aux figures 1 et 2. Les changements d'avance peuvent être effectués facilement par changement de came ou encore en utilisant une transmission comportant un réglage d'amplitude.

Une telle disposition permet de diminuer l'importance des masses en mouvement, de raccourcir les transmissions mécaniques et de réduire les jeux pour l'avance de l'ébauche, par rapport à une disposition selon laquelle le système de came est monté à poste fixe. Dans tous les cas, les modifications d'avance peuvent être effectuées facilement par changement de came ou encore en utilisant une transmission comportant un réglage d'amplitude.

L'exemple non limitatif ci-après décrit, de façon non limitative, un mode de mise en oeuvre du dispositif et du procédé suivant l'invention.

On utilise un laminoir à pas de pèlerin pour laminage à froid capable d'ébauches de diamètre extérieur compris entre 70 et 140 mm, équipé de cylindres de travail de 500 mm de diamètre travaillant à la cadence de 120 cycles aller-retour par minute.

On utilise un tube ébauche de 80 mm de diamètre extérieur et de 8 mm d'épaisseur.

Ce laminoir est équipé d'un système d'avance au moyen d'un poussoir commandé par une came qui effectue on tour pendant que la cage porte- cylindres effectue un aller-retour. Etant donné les caractéristiques du laminoir et du métal de l'ébauche, on choisit comme paramètres de fonctionnement une avance de l'ébauche Δ1 de 10 mm et un coefficient d'allongement a de 4.

On utilise d'abord ce laminoir de façon conventionnelle, la came comportant un seul bossage et on réalise ainsi une seule avance Δ1 par cycle au point mort amont.

L'ébauche avance donc de 1,2 m/mn et on obtient 4,8 m/mn de tube laminé. On remplace ensuite la came à un seul bossage par une came suivant l'invention comportant deux bossages dont les rapports d'épaisseur et les profils sont déterminés conformément à l'invention, de façon à permettre une avance de l'ébauche égale à Δ1 au point mort amont et égale à αΔ1 au point mort aval. On constate, dans ces conditions, qu'en fonctionnant avec la même cadence de 120 cycles à la minute, l'ébauche avance de 2,4 m/mn et on obtient 9,6 m/mn de tube laminé. L'invention permet donc de doubler la production sans modifier la cadence de fonctionnement de la cage porte-cylindres.

## Revendications

1. Procédé de laminage à froid de tubes dans lequel on utilise un laminoir à pas de pèlerin comportant une cage porte-cylindres (1 ) animée d'un mouvement cyclique d'aller et retour dans lequel on fait avancer l'ébauche de tube (3) au voisinage de chacun des points morts amont et aval, caractérisé en ce que, pendant toute la durée du laminage effectué au cours du trajet en retour de la cage porte-cylindres (1 ), on permet le recul de la partie amont de l'ébauche.

2. Procédé suivant revendication 1, caractérisé en ce que le rapport entre l'avance aval et l'avance amont est sensiblement égal à a, a étant le coefficient d'allongement de l'ébauche.

3. Procédé suivant revendication 1, caractérisé en ce que le recul de la partie arrière de l'ébauche de tube par rapport à un repère fixe est sensiblement égal à l'avance effective au point mort amont multipliée par (a-1).

4. Procédé suivant l'une des revendications 1 à 3, caractérisé en ce que le recul de la partie arrière de l'ébauche est contrôlé.

5. Dispositif pour la mise en oeuvre d'un procédé de laminage à froid de tubes, dans lequel on utilise un laminoir à pas de pèlerin comportant une cage porte-cylindres (1 ) animée d'un mouvement cyclique d'aller et retour, ledit dispositif permettant de commander l'avance de l'ébauche de tube (3) au voisinage de chacun des points morts amont et aval, caractérisé en ce que la commande de cette avance est réalisée au moyen d'au moins une came (17) qui effectue un tour pendant que la cage portecylindres (1 ) effectue un aller-retour, cette came comportant deux bossages (18-19) d'épaisseurs inégales diamétralement opposés, qui agissent axialement sur l'ébauche par l'intermédiaire d'un moyen de transmission, l'un des bossages étant calé pour agir sur l'ébauche au moment où la cage porte-cylindres se trouve au voisinage du point mort amont et l'autre étant calé pour agir sur l'ébauche au moment où la cage porte-cylindres se trouve au voisinage du point mort aval et en ce que le dispositif pince-tubes (7, 7') permet le recul de la partie amont de l'ébauche pendant toute la durée du trajet retour de la cage porte-cylindres (1).

6. Dispositif suivant revendication 5, caractérisé en ce que le bossage de plus faible épaisseur (18) est calé pour agir sur l'ébauche au voisinage du point mort amont de la cage porte-cylindres.

7. Dispositif suivant revendication 5 ou 6, caractérisé en ce que la came (17) est solidaire d'un chariot (4) qui se déplace à vitesse constante vers l'aval pendant le laminage.

8. Dispositif suivant revendication 5, 6 ou 7, caractérisé en ce que la came (17) agit sur l'ébauche (3) par l'intermédiaire d'un poussoir (5).

9. Dispositif suivant revendication 8, caractérisé en ce qu'un moyen de transmission (16) est placé entre la came (17) et le poussoir (5).

10. Dispositif suivant revendication 8 ou 9, caractérisé en ce que le poussoir (5) ou le moyen de transmission (16) comportent un réglage d'amplitude.

11. Dispositif suivant l'une des revendications 6 à 10, caractérisé en ce que le rapport entre les épaisseurs des deux bossages e₂/e₁ est voisin de α.

12. Dispositif suivant l'une des revendications 6 à 11, caractérisé en ce que l'épaisseur (eₗ) du bossage (18) est sensiblement égale à k Δ1 (1 - ^{Δθ}_{Δt} ) et que l'épaisseur (e₂) du bossage (₁₉) est sensiblement égale à k A 1 (a- ^{Δθ}_{Δt} ), expressions dans lesquelles: k est le coefficient multiplicateur du pression, Δθ est le temps de manœure dont on dispose aux points morts amont et aval pour avancer et tourner librement l'ébauche et At est la durée d'une phase de laminage incluant Δθ.

13. Dispositif suivant l'une des revendications 5 à 12, caractérisé en ce qu'un moyen limiteur d'effort est intercalé au niveau de la transmission mécanique entre l'arrière de l'ébauche et la came, ou encore au niveau du moyen d'entraînement du chariot.

14. Dispositif suivant revendication 13, caractérisé en ce que ce moyen limiteur d'effort est un ressort taré.

## Patentansprüche

1. Verfahren zum Kaltwalzen von Rohren unter Verwendung eines Pilgerschrittwalzwerks mit einem Walzentragkäfig (1), der in einer zyklischen Hin- und Rückbewegung betätigt wird, bei der der Rohrrohling (3) in Nähe jedes der vorderen und hinteren Totpunkte vorgeschoben wird, dadurch gekennzeichnet, dass während der gesamten Dauer des beim Rückweg des Walzentragkäfigs (1) ausgeführten Walzens der Rücklauf des hinteren Teils des Rohlings ermöglicht wird.

2. Verfahren nach Anspruch 1, dadurch gekennzeichnet, dass das Verhältnis zwischen dem vorderen Vorschub und dem hinteren Vorschub im wesentlichen gleich a ist, wobei αder Längskoeffizient des Rohlings ist.

3. Verfahren nach Anspruch 1, dadurch gekennzeichnet, dass der Rücklauf des hinteren Teils des Rohrrohlings gegenüber einem festen Bezugspunkt im wesentlichen gleich dem effektiven Vorschub am hinteren Totpunkt multipliziert mit (a-1) ist.

4. Verfahren nach einem der Ansprüche 1 bis 3, dadurch gekennzeichnet, dass der Rücklauf des hinteren Teils des Rohlings kontrolliert wird.

5. Vorrichtung zur Durchführung eines Verfahrens zum Kaltwalzen von Rohren unter Verwendung eines Pilgerschrittwalzwerks mit einem Walzentragkäfig (1), der in einer zyklischen Hin-und Rückbewegung betätigt wird, wobei die Vorrichtung eine Steuerung des Vorschubs des Rohrrohlings (3) in Nähe jedes der hinteren und vorderen Totpunkte gestattet, dadurch gekennzeichnet, dass die Steuerung dieses Vorschubs mittels wenigstens eines Nockens (17) erfolgt, der eine Umdrehung ausführt, während der Walzentragkäfig (1) eine Hin- und Rückbewegung ausführt, wobei dieser Nocken zwei diametral gegenüberliegende Vorsprünge (18-19) von ungleicher Dicke hat, die über eine Übertragungseinrichtung axial auf den Rohling einwirken, wobei der eine der Vorsprünge so festgelegt ist, dass er auf den Rohling in dem Augenblick einwirkt, in dem sich der Walzentragkäfig in Nähe des hinteren Totpunkts befindet, während der andere so festgelegt ist, dass er auf den Rohling in dem Augenblick einwirkt, in dem sich der Walzentragkäfig in Nähe des vorderen Totpunktes befindet, und dass die Rohrklemmvorrichtung (7, 7') den Rücklauf des hinteren Teils des Rohlings während der gesamten Dauer des Rückwegs des Walzentragkäfigs (1 ) gestattet.

6. Vorrichtung nach Anspruch 5, dadurch gekennzeichnet, dass der Vorsprung (18) mit der geringeren Dicke so festgelegt ist, dass er auf den Rohling in Nähe des hinteren Totpunkts des Walzentragkäfigs einwirkt.

7. Vorrichtung nach Anspruch 5 oder 6, dadurch gekennzeichnet, dass der Nocken (17) mit einem Schlitten (4) fest verbunden ist, der sich während des Walzens mit konstanter Geschwindigkeit nach vorn bewegt.

8. Vorrichtung nach Anspruch 5, 6 oder 7, dadurch gekennzeichnet, dass der Nocken (17) über einen Drücker (5) auf den Rohling (3) einwirkt.

9. Vorrichtung nach Anspruch 8, dadurch gekennzeichnet, dass zwischen dem Nocken (17) und dem Drücker (5) eine Übertragungseinrichtung (16) angeordnet ist.

10. Vorrichtung nach Anspruch 8 oder 9, dadurch gekennzeichnet, dass der Drücker (5) oder die Übertragungseinrichtung (16) eine Amplitudeneinstellung aufweist.

11. Vorrichtung nach einem der Ansprüche 6 bis 10, dadurch gekennzeichnet, dass das Verhältnis e_{2/}e₁ zwischen den Dicken der beiden Vorsprünge in der Nähe von a liegt.

12. Vorrichtung nach einem der Ansprüche 6 bis 11, dadurch gekennzeichnet, dass die Dicke (e₁) des Vorsprungs (18) im wesentlichen gleich kA1 (1- ^{Δθ}_{Δt} ) ist und dass die Dicke (e2) des Vorsprungs (19) im wesentlichen gleich k 01 (a- AO ) ist, wobei in diesen Ausdrücken: ₖ der Vervielfachungskoeffizient des Drückers ist, Δθ die Betätigungszeit ist, die an den vorderen und hinteren Totpunkten zur Verfügung steht, um den Rohling frei vorzuschieben und zu drehen, und At die Dauer einer Walzphase einschliesslich Δθ ist.

13. Vorrichtung nach einem der Ansprüche 5 bis 12, dadurch gekennzeichnet, dass an der mechanischen Übertragung zwischen dem hinteren Teil des Rohlings und dem Nocken oder auch an der Antriebseinrichtung des Schlittens eine Kraftbegrenzungseinrichtung angeordnet ist.

14. Vorrichtung nach Anspruch 13, dadurch gekennzeichnet, dass die Kraftbegrenzungseinrichtung eine geeichte Feder ist.

## Claims

1. A process for the cold rolling of tubes in which a pilger rolling mill comprising a roll-bearing housing (1) actuated with a cyclic to-and-fro movement is used, in which the tube blank (3) is advanced in the vicinity of each of the upstream and downstream dead points, characterised in that the return of the upstream portion of the blank is permitted throughout the duration of rolling carried out during the return travel of the roll-bearing housing (1).

2. A process according to claim 1, characterised in that the ratio between the downstream advance and the upstream advance is substantially equal to a, a being the coefficient of elongation of the blank.

3. A process according to claim 1, characterised in that the return of the rear portion of the tube blank relative to a fixed reference point is substantially equal to the effective advance at the upstream dead point multiplied by (a-1).

4. A process according to one of claims 1 to 3, characterised in that the return of the rear portion of the blank is monitored.

5. A device for carrying out a process for the cold rolling of tubes in which a pilger rolling mill comprising a roll-bearing housing (1) actuated with a cyclic to-and-fro movement is used, said device allowing the advance of the tube blank (3) to be controlled in the vicinity of each of the upstream and downstream dead points, characterised in that this advance is controlled by means of at least one cam (17) which performs one turn while the roll-bearing housing (1) performs a to-and-fro movement this cam comprising two diametrally opposed humps (18-19) of unequal thickness which act axially on the blank via a transmission means, one of the humps being set to act on the blank at the moment when the roll-bearing housing is located in the vicinity of the upstream dead point and the other being set to act on the blank at the moment when the roll-bearing housing is located in the vicinity of the downstream dead point and in that the tube- gripping device (7, 7') allows the return of the upstream portion of the blank throughout the duration of the return travel of the roll-bearing housing (1).

6. A device according to claim 5, characterised in that the hump of least thickness (18) is set to act on the blank in the vicinity of the upstream dead point of the roll-bearing housing.

7. A device according to claim 5 or 6, characterised in that the cam (17) is integral with a carriage (4) which travels at a constant speed in a downstream direction during rolling.

8. A device according to claim 5, 6 or 7, characterised in that the cam (17) acts on the blank (3) via a pushing device (5).

9. A device according to claim 8, characterised in that a transmission means (16) is placed between the cam (17) and the pushing device (5).

10. A device according to claim 8 or 9, characterised in that the pushing device (5) or the transmission means (16) comprise amplitude adjustment means.

11. A device according to one of claime 6 to 10, characterised in that the ratio between the thicknesses of the two humps e2/e, is approximately a.

12. A device according to one of claims 6 to 11, characterised in that the thickness (eₗ) of the hump (18) is substantially equal to k Δ1 (1- ^{Δθ}Δt ) and that the thickness (e₂) of the hump (19) is substantially equal to k Δ1 (a- ^{Δθ}_{Δt} ), expressions in which k is the multiplying coefficient of the pushing device, Δθ is the manipulation time available at the upstream and downstream dead points for advancing and turning the blank freely and At is the duration of a turning phase including Δθ.

13. A device according to one of claims 5 to 12, characterised in that a stress-limiting means is interposed in the region of the mechanical transmission between the rear of the blank and the cam or in the region of the carriage driving means.

14. A device according to claim 13, characterised in that this stress-limiting means is a calibrated spring.
